# EUROPÄISCHE PATENTSCHRIFT

(11) **EP 2 262 062 B1**
(45) Veröffentlichungstag und Bekanntmachung des Hinweises auf die Patenterteilung: **04.09.2013**
(21) Anmeldenummer: 10163927.6
(22) Anmeldetag: 26.05.2010
(51) Int. Cl.: H01R 12/55, H01R 13/629

(54) **Steckverbinder**
Connector
Connecteur à fiches

(30) Priorität: 27.05.2009 DE 102009022798
(43) Veröffentlichungstag der Anmeldung: 15.12.2010
(73) Patentinhaber: PHOENIX CONTACT GmbH & Co. KG, 32825 Blomberg (DE)
(72) Erfinder: Sagdic, Mehmet, 32760 Detmold (DE); Hoppe, Udo, 32825 Blomberg (DE)
(74) Vertreter: Michalski Hüttermann & Partner Patentanwälte

(56) Entgegenhaltungen:
- EP-A2- 1 729 370
- WO-A1-00/30220
- DE-A1-102006 054 648
- DE-B3-102006 022 206
- DE-U1-202008 002 091
- US-A1- 2006 223 379

## Beschreibung

Derartige Steckverbinder sind in zahlreichen Ausführungen bekannt, und weisen häufig eine Grundleiste auf, die dazu vorgesehen ist, zum einen auf einer Leiterplatte mechanisch befestigt zu werden und zum anderen die elektrische Kontaktierung mit der Leiterplatte herzustellen. Einem Steckerteil des Steckverbinders kommt die Aufgabe zu, ankommende und/oder abgehende elektrische Leiter mit der Grundleiste und damit mit den Bauteilen auf der Leiterplatte elektrisch zu verbinden. Für den Anschluss dieser Leiter sind am oder im Steckerteil passende Klemmen vorgesehen.

Es ist ferner bekannt, das Steckerteil mit der Grundleiste rüttelsicher zu verbinden. Dazu wird z.B. eine Verschraubung vorgesehen, wobei dementsprechend das Steckerteil als Schraub-Stecker ausgebildet ist und die Grundleiste mit Gewindeflanschen versehen ist. Die Verschraubung erfolgt dabei an den Enden des Steckerteils und der Grundleiste. Bei derartigen Ausführungen des Steckverbinders können das Steckerteil und die Grundleiste immer nur in einer einzigen Steckrichtung zusammengefügt werden. Zudem erfordert das Verschrauben eine relativ hohe Montagezeit. Ferner ist es insbesondere bei einer großen Anzahl von Einsteckbuchsen und den dazu korrespondierenden Kontaktelementen, welche zur Montage der Grundleiste an dem Steckerteil in die Einsteckbuchsen eingeführt werden müssen, schwierig diese derart zueinander zu zentrieren, dass diese bei der Montage problemlos ineinander passen.

Aus der DE 20 2008 002091 U1 ist ein elektrischer Anschlussstecker mit einem aus einem Isolierstoff bestehenden Steckergehäuse bekannt, mit mindestens einem darin angeordneten Leiteranschlusselement zum Anschluss mindestens eines externen Leiters und mindestens einem mit dem Leiteranschlusselement elektrisch verbundenen Kontaktelement, wobei in dem Steckergehäuse mindestens eine Leitereinführungsöffnung zum Einführen eines anzuschließenden Leiters und mindestens eine Betätigungsöffnung zum Betätigen des mindestens einen Leiteranschlußelements ausgebildet ist.

Aus der EP 1 729 370 A2 ist ein Steckverbinder für einen Leiterplattenanschluß bekannt der eine Grundleiste und ein Steckerteil aufweist, welches ein an seiner Steckseite vorstehendes Buchsengehäuse aufweist. Das Buchsengehäuse hat eine rechtwinklige Querschnitts-Grundform mit beidseits einander gegenüberliegenden Längsseiten und einer dazwischen befindlichen Stirnseite. An dieser Stirnseite sind Einführöffnungen mit daran anschließenden Steckaufnahmen für Kontaktstifte angeordnet, die in entsprechender Ausrichtung an der Grundleiste angeordnet sind.

Aus der DE 10 2006 022206 B3 ist ein Steckanschluss bekannt, der eine Grundplatte und ein daran ansteckbares Steckerteil aufweist, wobei darin Steckkontakte vorgesehen sind, die jeweils aus einem Kontaktstift und einem Kontaktteil bestehen. Das Kontaktteil hat zwei in Abstand einander gegenüberliegende Wände mit koaxialen Durchstecklöchern zur Aufnahme des Kontaktstiftes. An einer der beiden Wände schließt ein Federschenkel einstöckig an, der sich in Richtung zur gegenüberliegenden Wand erstreckt und in nicht ausgelenkter Ausgangslage unter einem spitzen Winkel zur Achse der Durchstecklöcher steht. Der Federschenkel weist eine den Kontaktstift beaufschlagende Kontaktstelle auf, die bei nicht ausgelenktem Federschenkel innerhalb der Flucht der beiden Durchstecklöcher in den Wänden des Kontaktstücks liegt.

Aus der DE 10 2006 054648 ist ein elektrische Steckverbinderkupplung mit einem Gehäuse aus Isolationsmaterial bekannt, umfassend ein erstes Steckergehäuse mit ersten Kontaktmitteln und ein zweites Steckergehäuse, insbesondere eine Grundleiste mit Lötstiften für eine Leiterplatte, mit zweiten Kontaktmitteln, wobei die beiden Steckergehäuse manuell zusammenführbar sind und über ein an den beiden Steckergehäusen angeordnetes Verbindungsmittel miteinander verbindbar sind, wobei in dieser Verbindungsstellung die Kontaktmittel einander kontaktieren und wobei die beiden Steckergehäuse aus ihrer verbindungsstellung über ein an einem Steckergehäuse angeordnetes Löseelement lösbar sind. Um die elektrische Steckverbinderkupplung besonders schmal auszuführen, ist vorgesehen, dass das Löseelement an wenigstens einem der beiden steckergehäuse als separates und von dem verbindungsmittel getrenntes Teil beweglich gelagert ist.

Der Erfindung liegt die Aufgabe zu Grunde, einen Steckverbinder zur Verfügung zu stellen, bei welchem die Montage der Grundleiste mit dem Steckerteil vereinfacht werden kann.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Erfindungsgemäß ist also vorgesehen ein Steckverbinder mit einer Grundleiste für einen Leiterplattenanschluss und einem Steckerteil, wobei das Steckerteil mindestens ein an seiner Steckseite vorstehendes Buchsengehäuse aufweist, das Buchsengehäuse eine rechtwinklige Querschnitts-Grundform und dieser entsprechend beidseits einander gegenüberliegende Längsseiten und eine dazwischen befindliche Stirnseite aufweist, in der Längsrichtung der Stirnseite in einer Reihe hintereinander Einstecköffnungen von parallel miteinander sowie senkrecht zur Stirnseite sich erstreckenden Steckaufnahmen für Kontaktelemente angeordnet sind, die Steckaufnahmen an der Grundleiste in einer den Einstecköffnungen entsprechenden Ausrichtung fest angeordnet sind, wobei zur Verbindung der Grundleiste mit dem Steckerteil mindestens ein Führungselement vorgesehen ist, welches in einem montierten Zustand des Steckerteils an der Grundleiste zwischen zwei Einstecköffnungen des Steckerteils und zwischen zwei zu den zwei Einstecköffnungen korrespondierenden Steckaufnahmen der Grundleiste vorgesehen ist, wobei die Grundleiste mindestens zwei Grundleistenelemente aufweist, und das Führungselement im Verbindungsbereich zwischen dem ersten Grundleistenelement und dem zweiten Grundleistenelement vorgesehen ist.

Erfindungsgemäß ist ferner vorgesehen ein Steckverbinder mit einer Grundleiste für einen Leiterplattenanschluss und einem Steckerteil, wobei das Steckerteil mindestens ein an seiner Steckseite vorstehendes Buchsengehäuse aufweist, das Buchsengehäuse eine rechtwinklige Querschnitts-Grundform und dieser entsprechend beidseits einander gegenüberliegende Längsseiten und eine dazwischen befindliche Stirnseite aufweist, in der Längsrichtung der Stirnseite in einer Reihe hintereinander Einstecköffnungen von parallel miteinander sowie senkrecht zur Stirnseite sich erstreckenden Steckaufnahmen für Kontaktelemente angeordnet sind, die Steckaufnahmen an der Grundleiste in einer den Einstecköffnungen entsprechenden Ausrichtung fest angeordnet sind, wobei zur Verbindung der Grundleiste mit dem Steckerteil mindestens ein Führungselement vorgesehen ist, welches in einem montierten Zustand des Steckerteils an der Grundleiste zwischen zwei Einstecköffnungen des Steckerteils und zwischen zwei zu den zwei Einstecköffnungen korrespondierenden Steckaufnahmen der Grundleiste vorgesehen ist, wobei das Steckerteil mindestens zwei Steckerteilelemente aufweist, und das Führungselement im Verbindungsbereich zwischen dem ersten Steckerteilelement und dem zweiten Steckerteilelement vorgesehen ist.

Ein wesentlicher Aspekt der Erfindung liegt somit darin, dass das Führungselement im Verbindungsbereich zwischen dem ersten Steckerteilelement und dem zweiten Steckerteilelement bzw. dem ersten Grundleistenelement und dem zweiten Grundleistenelement vorgesehen ist. Dies bedeutet, dass das Führungselement also in einem solchen Bereich angeordnet ist, in dem die einzelnen Grundleistenelemente bzw. Steckerteilelemente miteinander verbunden sind. Grundsätzlich können die Führungselemente selbst dabei die Verbindung herstellen, dies ist jedoch nicht zwingend erforderlich; die Verbindung kann also auch dadurch hergestellt sein, dass die Grundleistenelemente bzw. Steckerteilelemente selbst Einrichtungen aufweisen, um sie miteinander zu verbinden.

Das Führungselement ist vorzugsweise als Führungsbolzen oder als Führungsstift ausgebildet, welcher sich von der Grundleiste zu dem Steckerteil oder umgekehrt erstreckt. Vorzugsweise sind mehr als ein Führungselement vorgesehen, welche jeweils zwischen zwei Einstecköffnungen des Steckerteils und zwischen zwei zu den zwei Einstecköffnungen korrespondierenden Steckaufnahmen der Grundleiste vorgesehen sind. Die korrespondierenden Steckaufnahmen sind die Steckaufnahmen, die in die entsprechenden Einstecköffnungen eingeführt sind. Die Führungselemente können aber auch an den beiden Enden der Längsseiten der Grundleiste und des Steckerteils vorgesehen sein. Dadurch, dass mindestens ein Führungselement vorgesehen ist, welches in einem montierten Zustand des Steckerteils an der Grundleiste zwischen zwei Einstecköffnungen des Steckerteils und zwischen zwei zu den zwei Einstecköffnungen korrespondierenden Steckaufnahmen der Grundleiste vorgesehen ist, kann die Grundleiste zu dem Steckerteil sicher und einfach zentriert werden, so dass die Steckaufnahmen einfach und schnell in die jeweiligen Einstecköffnungen eingeführt werden können, so dass sich der Montageaufwand der Grundleiste mit dem Steckerteil um eine Wesentliches reduzieren lässt.

Bevorzugt ist vorgesehen, dass das Führungselement im montierten Zustand innerhalb eines an der Grundleiste vorgesehenen Bauteilelements und innerhalb eines an dem Steckerteil vorgesehenen Bauteilelements angeordnet ist. Dadurch ist das Führungselement im montierten Zustand von außen vorzugsweise nicht mehr sichtbar und das Führungselement ist innerhalb des Bauteilelements geführt.

Nach einer bevorzugten Ausgestaltung der Erfindung ist das mindestens eine Führungselement innerhalb des an der Grundleiste vorgesehenen Bauteilelements befestigt und erstreckt sich von der Grundleiste in eine an dem am Steckerteil vorgesehenen Bauteilelement vorgesehene Öffnung. Bei der Montage des Steckerteils an der Grundleiste wird die an dem Bauteilelement des Steckerteils vorgesehene Öffnung auf das Führungselement aufgeschoben.

Alternativ dazu ist nach einer weiter bevorzugten Ausgestaltung der Erfindung das Führungselement innerhalb des an dem Steckerteil vorgesehenen Bauteilelements befestigt und erstreckt sich von dem Steckerteil in eine an der an der Grundleiste vorgesehenen Bauteilelement vorgesehene Öffnung. Bei der Montage der Grundleiste an dem Steckerteil wird die an dem Bauteilelement der Grundleiste vorgesehene Öffnung auf das Führungselement aufgeschoben.

Ferner ist bevorzugt vorgesehen, dass das Bauteilelement aus mindestens zwei Teilelementen zusammengefügt ist, so dass zur Verbindung des ersten Grundleistenelements mit dem zweiten Grundleistenelement und/oder zum Verbinden des ersten Steckerteilelements mit dem zweiten Steckerteilelement ein erstes Teilelement des ersten Grundleistenelements mit einem zweiten Teilelement des zweiten Grundleistenelements verbindbar ist und/oder ein erstes Teilelement des ersten Steckerteilelements mit einem zweiten Teilelement des zweiten Steckerteilelements verbindbar ist.

Das Bauteilelement ist vorzugsweise im zusammengesteckten Zustand der zwei Grundleistenelemente zwischen einer Einstecköffnung des ersten Grundleistenelements und einer Einstecköffnung des zweiten Grundleistenelements vorgesehen und/oder im zusammengesteckten Zustand der zwei Steckerteilelemente zwischen einem Kontaktelement des ersten Steckerteilelements und einem Kontaktelement des zweiten Steckerteilelements angeordnet, wobei das Bauteilelement vorzugsweise entlang seiner Umfangsfläche eine rechteckförmige Form aufweist. Dadurch dass das Bauteilelement aus mindestens zwei Teilelementen zusammengesetzt ist, kann das Bauteilelement dazu verwendet werden, dass beliebig viele Grundleistenelemente bzw. beliebig viele Steckerteilelement aneinander angereiht werden können. Vorzugsweise weist dafür eines der Grundleistenelemente ein Teilelement auf, wobei das an das erste Grundleistenelement anzufügende Grundleistenelement das dazu passende zweite Teilelement aufweist, so dass beim Zusammenfügen des ersten Grundleistenelements mit dem zweiten Grundleistenelement das Bauteilelement aus den beiden Teilelement gebildet wird. Das gleiche gilt für zwei zu verbindende Steckerteilelemente.

Nach einer vorteilhaften Ausgestaltung der Erfindung ist das Verbinden des ersten Teilelements mit dem zweiten Teilelement durch eine Bewegung des ersten Grundleistenelements vertikal zur Längsseite des zweiten Grundleistenelements realisierbar und/oder das Verbinden des ersten Teilelements mit dem zweiten Teilelement ist durch eine Bewegung des ersten Steckerteilelements vertikal zur Längsseite des zweiten Steckerteilelements realisierbar.

Alternativ dazu ist es bevorzugt vorgesehen, dass das Verbinden des ersten Teilelements mit dem zweiten Teilelement durch eine Bewegung des ersten Grundleistenelements horizontal zur Längsseite des zweiten Grundleistenelements realisierbar ist und/oder das Verbinden des ersten Teilelements mit dem zweiten Teilelement durch eine Bewegung des ersten Steckerteilelements horizontal zur Längsseite des zweiten Steckerteilelements realisierbar ist.

Zur Befestigung der Grundleiste und des Steckerteils an einer Leiterplatte und/oder einer entsprechenden Geräteschnittstelle sind nach einer weiteren vorteilhaften Ausgestaltung der Erfindung Befestigungselemente vorgesehen, wobei mindestens ein Befestigungselement zwischen zwei Einstecköffnungen des Steckerteils vorgesehen ist und mindestens ein Befestigungselement zwischen zwei Steckaufnahmen der Grundleiste vorgesehen ist. Die Befestigungselemente sind vorzugsweise über an der Grundleiste und dem Steckerteil vorgesehene Flansche an der Leiterplatte und/oder einer entsprechenden Geräteschnittstelle befestigt. Die Befestigungselemente sind vorzugsweise als Schraubverbindungen ausgestaltet.

Vorzugsweise ist das Befestigungselement im Bereich des Führungselementes vorgesehen. Dabei können die Bauteilelemente, in welchem das Führungselement angeordnet ist, bereits als Flansch ausgebildet sein, so dass hierfür zusätzliche Flansche nicht mehr notwendig sind und jeweils ein Befestigungselement unmittelbar über die Bauteilelemente mit der Leiterplatte und/oder einer entsprechenden Geräteschnittstelle befestigt werden können.

Ferner ist bevorzugt vorgesehen, dass die Grundleiste und das Steckerteil jeweils an ihren in Längsrichtung ausgebildeten Enden jeweils mindestens ein Befestigungselement aufweisen.

Nachfolgend wird die Erfindung unter Bezugnahme auf die anliegenden Zeichnungen anhand bevorzugter Ausführungsformen näher erläutert.

Es zeigen
- Fig. 1: eine schematische Darstellung eines erfindungsgemäßes Steckverbinders;
- Fig. 2: eine schematische Darstellung eines Steckerteils des in Fig. 1 gezeigten Steckverbinders;
- Fig. 3: eine schematische Darstellung eines Grundleistenelements gemäß einer ersten Ausführungsform;
- Fig. 4: eine erste schematische Darstellung eines Grundleistenelements gemäß einer zweiten Ausführungsform;
- Fig. 5: eine zweite schematische Darstellung eines Grundleistenelements gemäß der zweiten Ausführungsform;
- Fig. 6: eine schematische Darstellung des in Fig. 1 gezeigten Steckverbinders mit nur einem Steckerteilelement; und
- Fig. 7: eine schematische Darstellung des in Fig. 1 gezeigten Steckverbinders innerhalb eines Gehäuses.

In Fig. 1 ist ein erfindungsgemäßer Steckverbinder 10 gezeigt, welcher eine Grundleiste 12 und ein Steckerteil 14 aufweist.

Das in Fig. 1 gezeigte Steckerteil 14 ist ebenfalls in Fig. 2 gezeigt. Das Steckerteil 14 weist drei an seiner Steckseite vorstehende Buchsengehäuse 16 auf, welche eine rechtwinklige Querschnitts-Grundform und dieser entsprechend beidseits einander gegenüberliegende Längsseiten und eine dazwischen befindliche Stirnseite aufweist, in deren Längsrichtung in einer Reihe hintereinander Einstecköffnungen 18 von parallel miteinander sowie senkrecht zur Stirnseite sich erstreckenden Steckaufnahmen 20 für Kontaktelemente 22 (Fig. 6) angeordnet sind, die an der Grundleiste 12 in einer den Einstecköffnungen 28 entsprechenden Ausrichtung fest angeordnet sind. Zur Verbindung der Grundleiste 12 mit dem Steckerteil 14 sind zwei Führungselemente 24 vorgesehen, welche in einem montierten Zustand des Steckerteils 14 an der Grundleiste 12 jeweils zwischen zwei Einstecköffnungen 18 des Steckerteils und zwischen zwei zu den zwei Einstecköffnungen 18 korrespondierenden Steckaufnahmen 20 der Grundleiste 12 vorgesehen sind.

Die Führungselemente 24 sind im montierten Zustand jeweils innerhalb eines an der Grundleiste 12 vorgesehenen Bauteilelements 26 und innerhalb eines an dem Steckerteil 14 vorgesehenen Bauteilelements 26 angeordnet.

Die Führungselemente 24 können innerhalb des an dem Steckerteil 14 vorgesehenen Bauteilelements 26 befestigt sein und können sich von dem Steckerteil 14 in eine an dem an der Grundleiste 12 vorgesehenen Bauteilelement 28 vorgesehene Öffnung erstrecken. Bei der Montage der Grundleiste 12 an dem Steckerteil 14 wird die an dem Bauteilelement 28 der Grundleiste 12 vorgesehene Öffnung auf das Führungselement 24 aufgeschoben.

Die Grundleiste 12 ist in der gezeigten Ausführungsform aus drei Grundleistenelementen 34 aufgebaut und das Steckerteil 14 ist aus drei Steckerteilelementen 32 aufgebaut, wobei die Führungselemente 24 hierbei im Verbindungsbereich zwischen den einzelnen Grundleistenelementen 34 und im Verbindungsbereich zwischen den einzelnen Steckerteilelementen 32 vorgesehen sind. Dies bedeutet, dass die Führungselemente 24 in den Bereichen angeordnet sind, in denen die einzelnen Grundleistenelemente 34 bzw. Steckerteilelemente 32 miteinander verbunden sind. Grundsätzlich können die Führungselemente 24 dabei die Verbindung herstellen, dies ist jedoch nicht zwingend erforderlich; die Verbindung kann also auch dadurch hergestellt sein, dass die Grundleistenelemente 34 bzw. Steckerteilelemente 32 selbst Einrichtungen aufweisen, um sie miteinander zu verbinden.

Zur Verbindung der Grundleistenelemente 34 und zur Verbindung der Steckerteilelemente 32 sind die Bauteilelemente 26, 28 jeweils aus zwei Teilelementen 36, 38, 36', 38', 40, 42 aufgebaut, wobei die Teilelemente 36, 38, 36', 38', 40, 42 vorzugsweise Rastelemente aufweisen, so dass die jeweiligen zusammengehörenden Teilelemente ineinander verrastet werden können. Die in Fig. 3 gezeigten Teilelemente 36, 38 können durch eine Bewegung eines ersten Grundleistenelements 34 vertikal zur Längsseite eines zweiten Grundleistenelements 34 realisiert werden, wobei hier jetzt nur ein Grundleistenelement 34 dargestellt ist. Die in Fig. 4 und 5 gezeigten Teilelemente 36`, 38' können derart miteinander verbunden werden, dass das Teilelement 38' horizontal zur Längsseite der Grundleiste 12 in das Teilelement 36' einer anderen Grundleiste 12 eingeschoben wird.

Zur Befestigung der Grundleiste 12 und des Steckerteils 14 an einer Leiterplatte und/oder einer entsprechenden Geräteschnittstelle (hier nicht gezeigt) sind Befestigungselemente 44, in Form von Schrauben, vorgesehen, wobei die Befestigungselemente 44 insbesondere zwischen zwei Einstecköffnungen 18 des Steckerteils und zwischen zwei Steckaufnahmen 20 der Grundleiste 12 vorgesehen sind. Die Befestigungselemente 44 sind dabei im Bereich der Führungselemente 24 vorgesehen. Dabei können die Bauteilelemente 26, 28, in welchen die Führungselemente 24 angeordnet sind, bereits als Flansch fungieren, so dass hierfür zusätzliche Flansche nicht mehr notwendig sind. Ferner sind die Befestigungselemente 44 über an der Grundleiste 12 und dem Steckerteil 14 zusätzlich vorgesehene Flansche 46 an der Leiterplatte und/oder einer entsprechenden Geräteschnittstelle befestigbar, wobei diese Flansche 46 an den in Längsrichtung ausgebildeten Enden der Grundleiste 12 und des Steckerteils 14 vorgesehen sind.

In Fig. 7 ist der in Fig. 1 gezeigte Steckverbinder 10 in einem Gehäuse 48 angeordnet.

### Bezugszeichenliste

- Steckverbinder: 10
- Grundleiste: 12
- Steckerteil: 14
- Buchsengehäuse: 16
- Einstecköffnung: 18
- Steckaufnahme: 20
- Kontaktelement: 22
- Führungselement: 24
- Bauteilelement: 26
- Bauteilelement: 28
- Schraubverbindung: 30
- Steckerteilelement: 32
- Grundleistenelement: 34
- Teilelement: 36
- Teilelement: 38
- Teilelement: 36`
- Teilelement: 38`
- Teilelement: 40
- Teilelement: 42
- Befestigungselement: 44
- Flansch: 46
- Gehäuse: 48

## Patentansprüche

1. Steckverbinder mit
einer Grundleiste (12) für einen
Leiterplattenanschluss und einem Steckerteil (14), wobei
das Steckerteil (14) mindestens ein an seiner Steckseite vorstehendes Buchsengehäuse (16) aufweist,
das Buchsengehäuse (16) eine rechtwinklige Querschnitts-Grundform und dieser entsprechend beidseits einander gegenüberliegende Längsseiten und eine dazwischen befindliche Stirnseite aufweist,
in der Längsrichtung der Stirnseite in einer Reihe hintereinander Einstecköffnungen (18) von parallel miteinander sowie senkrecht zur Stirnseite sich erstreckenden Steckaufnahmen (20) für Kontaktelemente (22) angeordnet sind,
die Steckaufnahmen (20) an der Grundleiste (12) in einer den Einstecköffnungen (18) entsprechenden Ausrichtung fest angeordnet sind, wobei
zur Verbindung der Grundleiste (12) mit dem Steckerteil (14) mindestens ein Führungselement (24) vorgesehen ist, welches in einem montierten Zustand des Steckerteils (14) an der Grundleiste (12) zwischen zwei Einstecköffnungen (18) des Steckerteils (14) und zwischen zwei zu den zwei Einstecköffnungen (18) korrespondierenden Steckaufnahmen (20) der Grundleiste (12) vorgesehen ist,
**dadurch gekennzeichnet,**
**dass** die Grundleiste (12) mindestens zwei Grundleistenelemente (34) aufweist, und
das Führungselement (24) im Verbindungsbereich zwischen dem ersten Grundleistenelement (34) und dem zweiten Grundleistenelement (34) vorgesehen ist.

2. Steckverbinder mit
einer Grundleiste (12) für einen
Leiterplattenanschluss und einem Steckerteil (14), wobei
das Steckerteil (14) mindestens ein an seiner Steckseite vorstehendes Buchsengehäuse (16) aufweist,
das Buchsengehäuse (16) eine rechtwinklige Querschnitts-Grundform und dieser entsprechend beidseits einander gegenüberliegende Längsseiten und eine dazwischen befindliche Stirnseite aufweist,
in der Längsrichtung der Stirnseite in einer Reihe hintereinander Einstecköffnungen (18) von parallel miteinander sowie senkrecht zur Stirnseite sich erstreckenden Steckaufnahmen (20) für Kontaktelemente (22) angeordnet sind,
die Steckaufnahmen (20) an der Grundleiste (12) in einer den Einstecköffnungen (18) entsprechenden Ausrichtung fest angeordnet sind, wobei
zur Verbindung der Grundleiste (12) mit dem Steckerteil (14) mindestens ein Führungselement (24) vorgesehen ist, welches in einem montierten Zustand des Steckerteils (14) an der Grundleiste (12) zwischen zwei Einstecköffnungen (18) des Steckerteils (14) und zwischen zwei zu den zwei Einstecköffnungen (18) korrespondierenden Steckaufnahmen (20) der Grundleiste (12) vorgesehen ist,
**dadurch gekennzeichnet,**
**dass** das Steckerteil (14) mindestens zwei Steckerteilelemente (32) aufweist, und
das Führungselement (24) im Verbindungsbereich zwischen dem ersten Steckerteilelement (32) und dem zweiten Steckerteilelement (32) vorgesehen ist.

3. Steckverbinder (10) nach Anspruch 1 oder 2, **dadurch gekennzeichnet, dass** das Führungselement (24) im montierten Zustand innerhalb eines an der Grundleiste (12) vorgesehenen Bauteilelements (28) und innerhalb eines an dem Steckerteil (14) vorgesehenen Bauteilelements (26) angeordnet ist.

4. Steckverbinder (10) nach Anspruch 3, **dadurch gekennzeichnet, dass** das Führungselement (24) innerhalb des an der Grundleiste (12) vorgesehenen Bauteilelements (28) befestigt ist und sich von der Grundleiste (12) in eine an dem am Steckerteil (14) vorgesehenen Bauteilelement (26) vorgesehenen Öffnung erstreckt.

5. Steckverbinder (10) nach Anspruch 3,**dadurch gekennzeichnet, dass** das Führungselement (24) innerhalb des an dem Steckerteil (14) vorgesehenen Bauteilelements (26) befestigt ist und sich von dem Steckerteil (14) in eine an der an der Grundleiste (12) vorgesehenen Bauteilelement (28) vorgesehenen Öffnung erstreckt.

6. Steckverbinder (10) nach einem der Ansprüche 1 bis 5, **dadurch gekennzeichnet, dass** das Bauteilelement (26, 28) aus mindestens zwei Teilelementen (36, 38, 36', 38', 40, 42) zusammengefügt ist, so dass zur Verbindung des ersten Grundleistenelements (34) mit dem zweiten Grundleistenelement (34) und/oder zum Verbinden des ersten Steckerteilelments (32) mit dem zweiten Steckerteilelement (32) ein erstes Teilelement (36, 36') des ersten Grundleistenelements (34) mit einem zweiten Teilelement (38, 38') des zweiten Grundleistenelements (34) verbindbar ist und/oder ein erstes Teilelement (40) des ersten Steckerteilelements (32) mit einem zweiten Teilelement (40) des zweiten Steckerteilelements (32) verbindbar ist.

7. Steckverbinder (10) nach Anspruch 6, **dadurch gekennzeichnet, dass** das Verbinden des ersten Teilelements (36, 36') mit dem zweiten Teilelement (38, 38') durch eine Bewegung des ersten Grundleistenelements (34) vertikal zur Längsseite des zweiten Grundleistenelements (34) realisierbar ist und/oder das Verbinden des ersten Teilelements (40) mit dem zweiten Teilelement (42) durch eine Bewegung des ersten Steckerteilelements (32) vertikal zur Längsseite des zweiten Steckerteilelements (32) realisierbar ist.

8. Steckverbinder (10) nach Anspruch 6, **dadurch gekennzeichnet, dass** das Verbinden des ersten Teilelements (36, 36') mit dem zweiten Teilelement (38, 38') durch eine Bewegung des ersten Grundleistenelements (34) horizontal zur Längsseite des zweiten Grundleistenelements (34) realisierbar ist und/oder das Verbinden des ersten Teilelements (40) mit dem zweiten Teilelement (42) durch eine Bewegung des ersten Steckerteilelements (32) horizontal zur Längsseite des zweiten Steckerteilelements (32) realisierbar ist.

9. Steckverbinder (10) nach einem der Ansprüche 1 bis 8, **dadurch gekennzeichnet, dass** zur Befestigung der Grundleiste (12) und des Steckerteils (14) an einer Leiterplatte und/oder einer entsprechenden Geräteschnittstelle Befestigungselemente (44) vorgesehen sind, wobei mindestens ein Befestigungselement (44) zwischen zwei Einstecköffnungen (18) des Steckerteils vorgesehen ist und mindestens ein Befestigungselement (44) zwischen zwei Steckaufnahmen (20) der Grundleiste (12) vorgesehen ist.

10. Steckverbinder (10) nach Anspruch 9, **dadurch gekennzeichnet, dass** das mindestens eine Befestigungselement (44) im Bereich des mindestens eines Führungselementes (24) vorgesehen ist.

11. Steckverbinder (10) nach einem der Ansprüche 9 oder 10, **dadurch gekennzeichnet, dass** die Grundleiste (12) und das Steckerteil (14) jeweils an ihren in Längsrichtungen ausgebildeten Enden jeweils mindestens ein Befestigungselement (44) aufweisen.

## Claims

1. A plug connector, comprising
a base strip (12) for a printed circuit board connection and also comprising a plug part (14),
wherein
the plug part (14) has at least one socket housing (16) protruding on its insertion side,
the socket housing (16) has a right-angled cross-sectional base shape and corresponding mutually opposed longitudinal sides on either side and a front side located therebetween,
insertion openings (18) of plug receptacles (20) for contact elements (22) are arranged in succession in a row in the longitudinal direction of the front side, said plug receptacles extending parallel with one another and also perpendicular to the front side,
the plug receptacles (20) are fixedly arranged on the base strip (12), aligned in accordance with the insertion openings (18), wherein,
for connection of the base strip (12) to the plug part (14), at least one guide element (24) is provided, which, when the plug part (14) is assembled on the base strip (12), is provided between two insertion openings (18) in the plug part (14) and between two plug receptacles (20) of the base strip (12) corresponding to the two insertion openings (18),
**characterised in that**
the base strip (12) has at least two base strip elements (34), and
the guide element (24) is provided in the connection region between the first base strip element (34) and the second base strip element (34).

2. A plug connector, comprising
a base strip (12) for a printed circuit board connection and also comprising a plug part (14),
wherein
the plug part (14) has at least one socket housing (16) protruding on its insertion side,
the socket housing (16) has a right-angled cross-sectional base shape and corresponding mutually opposed longitudinal sides on either side and a front side located therebetween,
insertion openings (18) of plug receptacles (20) for contact elements (22) are arranged in succession in a row in the longitudinal direction of the front side, said plug receptacles extending parallel with one another and also perpendicular to the front side,
the plug receptacles (20) are fixedly arranged on the base strip (12), aligned in accordance with the insertion openings (18), wherein,
for connection of the base strip (12) to the plug part (14), at least one guide element (24) is provided, which, when the plug part (14) is assembled on the base strip (12), is provided between two insertion openings (18) in the plug part (14) and between two plug receptacles (20) of the base strip (12) corresponding to the two insertion openings (18),
**characterised in that**
the plug part (14) has at least two plug part elements (32), and
the guide element (24) is provided in the connection region between the first plug part element (32) and the second plug part element (32).

3. The plug connector (10) according to Clam 1 or 2, **characterised in that** the guide element (24) is arranged in the assembled state within a component element (28) provided on the base strip (12) and within a component element (26) provided on the plug part (14).

4. The plug connector (10) according to Claim 3, **characterised in that** the guide element (24) is fastened within the component element (28) provided on the base strip (12) and extends from the base strip (12) into an opening provided on the component element (26) provided on the plug part (14).

5. The plug connector (10) according to Claim 3, **characterised in that** the guide element (24) is fastened within the component element (26) provided on the plug part (14) and extends from the plug part (14) into an opening provided on the component element (28) provided on the base strip (12).

6. The plug connector (10) according to one of Claims 1 to 5, **characterised in that** the component element (26, 28) is assembled from at least two sub-elements (36, 38, 36', 38', 40, 42), such that, for connection of the first base strip element (34) to the second base strip element (34) and/or for connection of the first plug part element (32) to the second plug part element (32), a first sub-element (36, 36') of the first base strip element (34) is connectable to a second sub-element (38, 38') of the second base strip element (34) and/or a first sub-element (40) of the first plug part element (32) is connectable to a second sub-element (40) of the second plug part element (32).

7. The plug connector (10) according to Claim 6, **characterised in that** the connection of the first sub-element (36, 36') to the second sub-element (38, 38') can be implemented by a movement of the first base strip element (34) vertically relative to the longitudinal side of the second base strip element (34) and/or the connection of the first sub-element (40) to the second sub-element (42) can be implemented by a movement of the first plug part element (32) vertically relative to the longitudinal side of the second plug part element (32).

8. The plug connector (10) according to Claim 6, **characterised in that** the connection of the first sub-element (36, 36') to the second sub-element (38, 38') can be implemented by a movement of the first base strip element (34) horizontally relative to the longitudinal side of the second base strip element (34) and/or the connection of the first sub-element (40) to the second sub-element (42) can be implemented by a movement of the first plug part element (32) horizontally relative to the longitudinal side of the second plug part element (32).

9. The plug connector (10) according to one of Claims 1 to 8, **characterised in that**, for fastening of the base strip (12) and of the plug part (14) to a printed circuit board and/or a suitable device interface, fastening elements (44) are provided, wherein at least one fastening element (44) is provided between two insertion openings (18) of the plug part and at least one fastening element (44) is provided between two insertion receptacles (20) of the base strip (12).

10. The plug connector (10) according to Claim 9, **characterised in that** the at least one fastening element (44) is provided in the region of the at least one guide element (24).

11. The plug connector (10) according to one of Claims 9 or 10, **characterised in that** the base strip (12) and the plug part (14) each have at least one fastening element (44) at their ends formed in longitudinal directions.

## Revendications

1. Connecteur avec
une embase (12) pour le raccordement d'une plaque à circuits imprimés, et une partie de connecteur (14), dans lequel
la partie de connecteur (14) comporte au moins un boîtier de douille (16) faisant saillie sur son côté d'enfichage,
le boîtier de douille (16) présente une forme de base à section transversale rectangulaire et des côtés longitudinaux opposés correspondant à celle-ci, ainsi qu'un côté frontal situé entre eux,
des ouvertures d'enfichage (18) en rangée les unes derrière les autres dans le sens longitudinal du côté frontal, de logements d'enfichage (20) s'étendant parallèlement entre eux et perpendiculairement au côté frontal, pour des éléments de contact (22),
les logements d'enfichage (20) sont agencés fixement sur l'embase (12), dans une orientation correspondant aux ouvertures d'enfichage (18), dans lequel
pour le raccordement de l'embase (12) avec la partie de connecteur (14), il est prévu au moins un élément de guidage (24) agencé entre deux ouvertures d'enfichage (18) de la partie de connecteur (14) et entre deux logements d'enfichage (20) de l'embase (18) correspondant aux deux ouvertures d'enfichage (18), dans l'état monté de la partie de connecteur (14) sur l'embase (12),
**caractérisé en ce que**
l'embase (12) comporte au moins deux éléments d'embase (34), et
l'élément de guidage (24) est prévu dans la zone d'assemblage entre le premier élément d'embase (34) et le deuxième élément d'embase (34).

2. Connecteur avec
une embase (12) pour le raccordement d'une plaque à circuits imprimés et une partie de connecteur (14), dans lequel
la partie de connecteur (14) comporte au moins un boîtier de douille (16) faisant saillie sur son côté d'enfichage,
le boîtier de douille (16) présente une forme de base à section transversale rectangulaire et des côtés longitudinaux opposés correspondant à celle-ci, ainsi qu'un côté frontal situé entre eux,
des ouvertures d'enfichage (18) en rangée les unes derrière les autres dans le sens longitudinal du côté frontal, de logements d'enfichage (20) s'étendant parallèlement entre eux et perpendiculairement au côté frontal, pour des éléments de contact (22),
les logements d'enfichage (20) sont agencés fixement sur l'embase (12), dans une orientation correspondant aux ouvertures d'enfichage (18), dans lequel
pour le raccordement de l'embase (12) avec la partie de connecteur (14), il est prévu au moins un élément de guidage (24) agencé entre deux ouvertures d'enfichage (18) de la partie de connecteur (14) et entre deux logements d'enfichage (20) de l'embase (18) correspondant aux deux ouvertures d'enfichage (18), dans l'état monté de la partie de connecteur (14) sur l'embase (12),
**caractérisé en ce que**
la partie de connecteur (14) comporte au moins deux éléments de partie de connecteur (32), et
l'élément de guidage (24) est prévu dans la zone d'assemblage entre le premier élément de partie de connecteur (32) et le deuxième élément de partie de connecteur (32).

3. Connecteur (10) selon la revendication 1 ou 2, **caractérisé en ce que** dans l'état monté, l'élément de guidage (24) est agencé à l'intérieur d'un élément de construction (28) prévu sur l'embase (12) et à l'intérieur d'un élément de construction (26) prévu sur la partie de connecteur (14).

4. Connecteur (10) selon la revendication 3, **caractérisé en ce que** l'élément de guidage (24) est fixé à l'intérieur de l'élément de construction (28) situé sur l'embase (12) et s'étend à partir de l'embase (12) dans une ouverture prévue dans l'élément de construction (26) situé sur la partie de connecteur (14).

5. Connecteur (10) selon la revendication 3, **caractérisé en ce que** l'élément de guidage (24) est fixé à l'intérieur de l'élément de construction (26) situé sur la partie de connecteur (14) et s'étend à partir de la partie de connecteur (14) dans une ouverture prévue dans l'élément de construction (28) situé sur l'embase (12).

6. Connecteur (10) selon l'une des revendications 1 à 5, **caractérisé en ce que** l'élément de construction (26, 28) est assemblé à partir d'au moins deux éléments partiels (36, 38, 36', 38', 40, 42), de sorte que pour l'assemblage du premier élément d'embase (34) avec le deuxième élément d'embase (34) et/ou pour relier le premier élément de partie de connecteur (32) avec le deuxième élément de partie de connecteur (32), un premier élément partiel (36, 36') du premier élément d'embase (34) peut être relié avec un deuxième élément partiel (38, 38') du deuxième élément d'embase (34) et/ou un premier élément partiel (40) du premier élément de partie de connecteur (32) peut être relié avec un deuxième élément partiel (40) du deuxième élément de partie de connecteur (32).

7. Connecteur (10) selon la revendication 6, **caractérisé en ce que** l'assemblage du premier élément partiel (36, 36') avec le deuxième élément partiel (38, 38') peut être réalisé par un mouvement vertical du premier élément d'embase (34) par rapport au côté longitudinal du deuxième élément d'embase (34), et/ou l'assemblage du premier élément partiel (40) avec le deuxième élément partiel (42) peut être réalisé par un mouvement vertical du premier élément de partie de connecteur (32) par rapport au côté longitudinal du deuxième élément de partie de connecteur (32).

8. Connecteur (10) selon la revendication 6, **caractérisé en ce que** l'assemblage du premier élément partiel (36, 36') avec le deuxième élément partiel (38, 38') peut être réalisé par un mouvement horizontal du premier élément d'embase (34) par rapport au côté longitudinal du deuxième élément d'embase (34), et/ou l'assemblage du premier élément partiel (40) avec le deuxième élément partiel (42) peut être réalisé par un mouvement vertical du premier élément de partie de connecteur (32) par rapport au côté longitudinal du deuxième élément de partie de connecteur (32).

9. Connecteur (10) selon l'une des revendications 1 à 8, **caractérisé en ce que** pour la fixation de l'embase (12) et de la partie de connecteur (14) sur une plaque à circuits imprimés et/ou une interface d'appareil correspondante, il est prévu des éléments de fixation (44), dans lequel au moins un élément de fixation (44) est situé entre deux ouvertures d'enfichage (18) de la partie de connecteur, et au moins un élément de fixation (44) est situé entre deux logements d'enfichage (20) de l'embase (12).

10. Connecteur (10) selon la revendication 9, **caractérisé en ce que** l'au moins un élément de fixation (44) est prévu dans la région de l'au moins un élément de guidage (24).

11. Connecteur (10) selon l'une des revendications 9 ou 10, **caractérisé en ce que** l'embase (12) et la partie de connecteur (14) comportent chacune au moins un élément de fixation (44) sur chacune de leurs extrémités longitudinales.
